# EUROPÄISCHE PATENTSCHRIFT

(11) **EP 1 962 257 B1**
(45) Veröffentlichungstag und Bekanntmachung des Hinweises auf die Patenterteilung: **24.02.2010**
(21) Anmeldenummer: 08100967.2
(22) Anmeldetag: 28.01.2008
(51) Int. Cl.: G08G 5/04, G08G 3/02, G08G 9/02

(54) **Verfahren und Vorrichtung zur Verbesserung der Verkehrssicherheit von Verkehrsmitteln**
Method and device for improving the traffic safety of means of transport
Procédé et dispositif d'amélioration de la sécurité de trafic de moyens de transport

(30) Priorität: 14.02.2007 DE 102007007346
(43) Veröffentlichungstag der Anmeldung: 27.08.2008
(73) Patentinhaber: SIEMENS AKTIENGESELLSCHAFT, 80333 München (DE)
(72) Erfinder: Kolb, Dieter, 82110 Germering (DE)

(56) Entgegenhaltungen:
- EP-B1- 0 904 574
- WO-A-03/088181
- US-A- 5 867 804
- US-A- 6 133 867

## Beschreibung

Im Flugverkehr entstehen immer wieder gefährliche Situationen, indem Flugzeuge unbeabsichtigt in militärische Sperrzonen oder in die Anflugschneisen von Flughäfen einfliegen. Dies gilt insbesondere für Flugzeuge der allgemeinen Luftfahrt, die keiner Überwachung durch Fluglotsen unterliegen. Da in der Luft keine Verkehrszeichen montierbar sind wie im Straßenverkehr, sind Karten mit den darin eingezeichneten Hinweisen derzeit die einzige Informationsquelle für die Piloten. Karten ermöglichen aber nur eine 2D-Darstellung. Manche Sperrzonen wie z.B. Einflugschneisen gelten jedoch nur in bestimmten Höhen; darüber und mitunter auch darunter darf geflogen werden.

Eine ähnliche Situation ist in der Schifffahrt. Hier können außerhalb des Uferbereichs Verkehrzeichen nur als Bojen realisiert werden. Ansonsten bleibt hier nur die Karte als Informationsquelle.

Aus der Veröffentlichung
http://www.siemens.com/index.jsp?sdc p=cfi103168510mno1262263 ps5uz3&sdc bcpath=1327899.s 5%2C1034230.s 5%2C1031937.s 5%2C& sdc sid=23466753061&) ist bspw. ein Nachweis bekannt, dass "Virtuelle Verkehrszeichen" das Autofahren sicherer machen. Dieses bekannte Konzept sieht als Ergänzung zu bestehenden Hinweisschildern und Leitsystemen vor, dem Autofahrer individuelle Informationen durch Einblendung in die Windschutzscheibe zu übermitteln, wie z.B. Hinweise auf die aktuelle Geschwindigkeitsbegrenzung oder kurzfristig eingerichtete Baustellen oder Unfälle. Als Übertragungsmedium von einem zentralen Verkehrsmanagement zum Fahrzeug können Mobilfunk oder DVB (Digital Video Broadcast) dienen.

Aus der Veröffentlichung
http://www.siemens.com/index.jsp?sdc p=cfi103168510mno1241443 ps5uz3&sdc bcpath=1327899.s 5%2C1034230.s 5%2C1031937.s 5%2C& sdc sid=510140024&) ist bspw. ferner ein Verfahren bekannt, um einzelnen Benutzern Informationen anzuzeigen, sobald sie sich einer bestimmten, der Information zugeordneten Position nähern.

Aus der US-Patentschrift US 6 133 867 ist ein integriertes Verkehrsmanagementsystem und ein Kollisionsvermeidungssystem bekannt, bei dem kontinuierlich Objektbewegungsparameter relativ zur Erdoberfläche bestimmt und mit anderen Objekten ausgetauscht werden. Das System berechnet auf dieser Basis das Kollisionspotential mit anderen stationären oder beweglichen Objekten.

Die der Erfindung zu Grunde liegende **Aufgabe** besteht nun darin, ein Verfahren und eine Vorrichtung zur Verbesserung der Verkehrssicherheit in der Luft- und Schifffahrt im Straßenverkehr anzugeben.

Diese Aufgabe wird hinsichtlich des Verfahrens durch die Merkmale des Anspruchs 1 und hinsichtlich der Vorrichtung durch die Merkmale des Anspruchs 6 erfindungsgemäß gelöst.

Die weiteren Ansprüche betreffen vorteilhafte Ausbildungen des Verfahrens.

Die Erfindung besteht im Wesentlichen darin, dass auf einfache und kostengünstige Weise die Verkehrssicherheit in der Luft- und Schifffahrt aber auch im Straßenverkehr, dadurch verbessert wird, dass in bestimmten Abständen eine aktuelle Position und aktuelle Richtung bestimmt wird, geografische Beschreibungsdaten für mindestens ein Sperr- oder Gefahrengebiet aus einer Leitzentrale abgerufen werden und aus diesen Daten mit Hilfe einer Warnbedingung mindestens ein Warnhinweis erzeugt wird, sofern die Warnbedingung erfüllt ist, wobei die Warnbedingung so gewählt wird, dass ein Eindringen in das mindestens eine Sperr- oder Gefahrengebiet durch ein entsprechendes Gegenmanöver sicher vermeidbar ist.

Nachfolgend wird die Erfindung anhand von in der Zeichnung dargestellten Ausführungsbeispielen erläutert.
Dabei zeigt:
- Figur 1: eine Darstellung zur Erläuterung der Erfindung im Falle von Flugzeugen und Schiffen,
- Figur 2: eine Darstellung zur Erläuterung der Erfindung im Falle von Straßenfahrzeugen,
- Figur 3: eine Darstellung zur Erläuterung des Leitsystems im Falle von Straßenfahrzeugen und
- Figur 4: eine Darstellung zur Erläuterung Warnungsausgabe im Falle von Straßenfahrzeugen.

### Flugzeug

In **Figur 1** ist eine in einem Flugzeug montierbare erfindungsgemäße Vorrichtung 1 dargestellt, die über ein satellitenbasiertes Positionsbestimmungssystem 30, wie z.B. GPS, ständig die aktuelle Position 11 des Flugzeugs ermittelt. Aus den Werten aufeinander folgender Positionsbestimmungen wird die aktuelle Flugrichtung 12 berechnet.

Die erfindungsgemäße Vorrichtung 1 verfügt mindestens über eine digitale Karte 14 des zu überfliegenden Gebiets, in der die aktuellen Sperr- oder Gefahrengebiete vermerkt sind.

Vor dem Abflug und optional bei Bedarf auch während des Flugs erhält die Vorrichtung 1 von einer Leitzentrale 40 Informationen über temporäre oder kurzfristig eingerichtete Sperr- oder Gefahrengebiete, die sich in der Nähe seiner geplanten Flugroute befinden. Dies kann z.B. ein Überflugverbot wegen einer Veranstaltung sein. Diese Aktualisierung erfolgt beispielsweise über Mobilfunk, z.B. GSM/GPRS oder UMTS oder andere drahtlose Kommunikationstechniken wie WLAN oder WiMAX. Dazu ist Vorrichtung 1 mit einer Kommunikationseinheit 15 ausgestattet.

In einem Ausführungsbeispiel der Erfindung wird auf einem Display 3 im Flugzeug-Cockpit eine Land- oder Flugkarte mit der aktuellen Umgebung des Flugzeugs dargestellt. Die aktuelle Position und Orientierung des Flugzeugs wird in der Karte angezeigt. In der Karte sind ebenfalls die aktuellen Sperr- oder Gefahrengebiete eingezeichnet. Optional ist hierbei der Maßstab des angezeigten Kartenausschnitts vom Pilot auswählbar.

Während des Flugs überprüft eine Komponente zur Kollisionsberechnung 20 ständig die Gefahr des möglichen Eindringens in ein Sperrgebiet unter Verwendung der Informationen über die aktuelle Position 11 und Richtung 12 des Flugzeugs sowie der Topografie des Geländes und der Lage der Sperrgebiete aus einem Karteninterface 13 bzw. der Karte 14.

Nähert sich das Flugzeug während dem Flug einem Sperrgebiet, wird es automatisch von der Vorrichtung 1 durch ein akustisches Signal darauf aufmerksam gemacht, ohne dass dazu eine Kommunikation mit einer Leitzentrale oder einer anderen Überwachungsstelle außerhalb des Flugzeugs erforderlich ist. Für das akustische Signal wird eine akustische Warnung 22 zusammengestellt und über einen Lautsprecher 2 im Cockpit ausgegeben. Zusätzlich wird in der Kartendarstellung ein entsprechender Warnhinweis 23 eingefügt und auf dem Display 3 im Cockpit ausgegeben.

Optional wird der Warnhinweis auch durch Projektion mittels eines Head-up-Displays 4 in die Frontscheibe des Flugzeug-Cockpits eingeblendet. Dabei wird in der Frontscheibe das dreidimensionale Sperrgebiet mit Techniken der Augmented Reality so dargestellt 24, dass es aus der Sicht des Piloten passgenau in die Landschaft, die sich ihm durch die Frontscheibe anbietet, eingebettet erscheint. Zusätzlich wird der Abstand zum Sperrgebiet und, beim Über- bzw. Unterfliegen, die voraussichtliche Höhe über bzw. unterhalb des Sperrgebiets in Textform angezeigt.

Optional werden die Warnhinweise 23 verstärkt, wenn sich das Flugzeug weiter dem Sperrgebiet nähert und bei Einhaltung seiner aktuellen Richtung in das Sperrgebiet eindringen würde.

Ist das Flugzeug bereits in das Sperrgebiet eingedrungen, werden optional geeignete Hinweise erzeugt und angezeigt, um das Sperrgebiet schnellst möglich und ohne zusätzliche Gefahren wieder verlassen zu können.

Während des Flugs kann der Pilot beispielsweise über Funk individuelle Anweisungen eines Fluglotsens aus der Leitzentrale 40 erhalten, z.B. um eine bestimmte Flughöhe einzunehmen oder in eine bestimmte Richtung abzudrehen. Diese Anweisungen werden von der Vorrichtung 1 in entsprechende Manöveranweisungen, wie bspw. "auf 500 Meter sinken", "Kurs 185" o. ä., umgesetzt und deren Durchführung überwacht und mit Kommentaren, wie bspw. "Zielhöhe erreicht" o. ä., versehen.

Bei Flugzeugen ohne Autopilot ist diese Technik zusätzlich verwendbar, um die Einhaltung einer geplanten oder zugewiesenen Flugroute und Flughöhe zu überwachen und Korrekturhinweise zu geben.

### Schiff

Eine analoge Anwendung dieses Verfahrens ist in der Schifffahrt möglich: Die aktuelle Position und Richtung des Schiffs werden ständig ermittelt. Auf einem Display wird in einer Seekarte die aktuelle Position und Orientierung des Schiffes angezeigt. Die Küstenformation, Sperrgebiete, Hindernisse und Untiefen sind in der Karte vermerkt. Zusätzlich kennt das System den aktuellen, von der Beladung abhängigen Tiefgang des Schiffs.

Temporäre oder kurzfristig eingerichtete Sperrgebiete oder Hindernisse, z.B. Sperrzonen wegen einer Regatta oder wegen eines Unfalls, entlang der geplanten Route erhält das Schiff vor der Abfahrt oder bei Bedarf auch während der Fahrt über Funk.

Nähert sich das Schiff einer Stelle, bei der es aufgrund seines aktuellen Tiefgangs und der aktuellen äußeren Bedingungen, z. B. Gezeiten, Wellenhöhe und Wind, zu einer Havarie kommen könnte, wird automatisch eine entsprechende Warnung ausgegeben: akustisch, durch Texthinweis in einem Display und durch Markieren der Gefahrenstelle in der Karte.

### Straßenfahrzeug

Im Straßenverkehr warnt dieses Verfahren einen Fahrer vor Gefahren und Problemen, z.B. vor Glatteis, vor einem Stau an einer bestimmten Stelle, vor temporären Baustellen und Geschwindigkeitsbeschränkungen. Dies wird im Folgenden anhand **Figur 2** näher erläutert.

Die Erfindung erfolgt ähnlich wie bereits oben beschrieben. Vorrichtung 1 sendet in bestimmten Abständen ihre aktuelle Position an das Leitsystem 40, was beispielsweise nach jedem zurückgelegten Kilometer erfolgt oder im innerstädtischen Bereich häufiger als bspw. auf der Autobahn.

Das in **Figur 3** genauer dargestellte Leitsystem 40 kennt in diesem Fall Gefahrenstellen bzw. Gefahrenbereiche in seinem Zuständigkeitsbereich. Diese sind in einem Gefahrenstellenspeicher 45 des Leitsystems abgelegt. Die Gefahrenstellen oder Gefahrenbereiche sind einem geographischen Ort zugeordnet. Sie können eine gewisse Ausdehnung haben. Sie können sich, z.B. im Fall von Stau, auf eine Fahrtrichtung der Straße beschränken.

Wenn das Leitsystem 40 über eine Kommunikationsschnittstelle 41 eine Positionsmeldung 43 eines Fahrzeugs erhält, dann prüft es in einer Relevanzprüfungs-Komponente 44, ob Gefahrenstellen in der Nähe dieser Position in seinem Gefahrenstellenspeicher 45 enthalten sind. Ist dies der Fall, wird die entsprechende Information über die Kommunikationsverbindung 41 an die Vorrichtung 1 im Fahrzeug geschickt und dort gespeichert.

Die Vorrichtung 1 im Fahrzeug ermittelt weiterhin ständig ihre aktuelle Position und Geschwindigkeit. Wenn es sich nun der lokal gespeicherten Gefahrenstelle weiter nähert, wird dies von seiner Komponente 20 erkannt, und es wird eine akustische Warnung 22 erzeugt und über den Lautsprecher 2 an den Autofahrer ausgegeben. Gleichzeitig kann diese Warnung auch optional in textueller oder grafischer Form erzeugt 25 und auf einem Display im Cockpit 3 oder im Display eines eventuell vorhandenen Navigationssystems angezeigt werden. Optional kann diese Warnung auch durch Projektion mittels eines Head-up-Displays 4 in der Frontscheibe des Fahrzeugs eingeblendet werden.

Wenn das Fahrzeug über ein Navigationssystem mit einer Kartendarstellung verfügt, kann optional die Gefahrenstelle in der Karte angezeigt werden, so bald sie vom Leitsystem 40 in die Vorrichtung 1 im Fahrzeug übertragen worden ist.

Wenn Gefahrenstellen nicht mehr vorhanden sind, z.B. weil ein Stau sich aufgelöst hat, sendet die Leitzentrale 40 eine entsprechende Nachricht an die Vorrichtung 1 im Fahrzeug. Der Hinweis auf die Gefahrenstelle wird dann in der Kartendarstellung gelöscht und der Autofahrer wird nicht mehr gewarnt, wenn er sich der Stelle nähert.

Wenn der Autofahrer eine Gefahrenstelle entdeckt, die in dem Leitsystem noch nicht bekannt ist, kann er diese optional mit der Erfassungskomponente 26 über ein Eingabemedium 6 erfassen und dem Leitsystem 40 über die Kommunikationsverbindung 41 mitteilen.

Außerdem können optional Informationen über Gefahrenstellen an einem PC 50 mit Hilfe des Web-Interfaces 47 erstellt und in dem Gefahrenstellenspeicher 45 abgelegt werden. Auf die gleiche Weise können Informationen über Gefahrenstellen im Gefahrenstellenspeicher modifiziert oder gelöscht werden.

**Figur 4** zeigt, wann die Information über eine Gefahrenstelle an die Vorrichtung 1 übermittelt und wann die Warnung ausgegeben wird. Auf einer Straße 60 hat sich hier beispielsweise an einer Stelle 61 ein Unfall ereignet. Ein Fahrzeug an der Position 62 nähert sich der Unfallstelle. Das Fahrzeug sendet in bestimmtem Abstand, z.B. jeden Kilometer, seine aktuelle Position an das Leitsystem 40. Sobald das Fahrzeug erstmals eine Position an das Leitsystem übermittelt, die in einem äußeren Kreis 63, dem so genannten Übertragungsradius, liegt, wird die Information über den Unfall vom Leitsystem 40 an die Vorrichtung 1 übermittelt. Das Fahrzeug ermittelt weiterhin ständig, d.h. beispielsweise im Sekundenabstand, seine aktuelle Position. Sobald es eine Position ermittelt, die in einem inneren Kreis 64, dem so genannten Anzeigeradius, liegt, wird die Warnung ausgegeben.

Der Abstand zwischen der eigentlichen Gefahrenstelle und der Stelle, an der der Autofahrer gewarnt wird, ist geschwindigkeitsabhängig; bei hoher Fahrgeschwindigkeit, z.B. auf Autobahnen, wird bereits in einem größeren Abstand vor der Gefahrenstelle die Warnung ausgegeben als im Stadtgebiet.

Neben Informationen über Gefahrenstellen kann das Leitsystem beliebige andere ortsbezogene Informationen verwalten und diese zeit- und situationsbezogen an die Vorrichtung 1 übermitteln.

Autofahrer können mit dieser Lösung rechtzeitig und präzise vor Gefahren gewarnt werden. Diese Warnung ist wesentlich hilfreicher als eine Rundfunkwarnung wie z. B. "Unfall auf der Autobahn A.. zwischen den Anschlussstellen B.. und C... Das Stauende liegt hinter einer Kurve."

## Patentansprüche

1. Verfahren zur Verbesserung der Verkehrssicherheit von Verkehrsmitteln,
- bei dem im Verkehrsmittel in bestimmten Abständen mindestens eine aktuelle Position (11) und eine aktuelle Richtung (12) bestimmt werden,
- bei dem geografische Beschreibungsdaten für mindestens ein Sperr- oder Gefahrengebiet über eine Kommunikationseinheit (15) aus einem Leitsystem (40) abgerufen werden, und
- bei dem mindestens aus der Position, der Richtung, den Beschreibungsdaten für das mindestens eine Sperr- oder Gefahrengebiet sowie einer Warnbedingung eine Kollisions- oder Warnbereichsberechnung (20) erfolgt und mindestens ein Warnhinweis (22, 23, 24) erzeugt wird, sofern die Warnbedingung erfüllt ist, wobei die Warnbedingung so gewählt wird, dass ein Eindringen in das mindestens eine Sperr-oder Gefahrengebiet durch ein entsprechendes Gegenmanöver sicher vermeidbar ist, **dadurch gekennzeichnet, daß**
- der Radius eines zum Sperr- oder Gefahrengebiet gehörigen inneren Kreises (64) in Abhängigkeit der Geschwindigkeit des Verkehrsmittels bestimmt wird, wobei bei hoher Fahrgeschwindigkeit ein größerer Radius festgelegt wird als bei geringer Geschwindigkeit.

2. Verfahren nach Anspruch 1,
- bei dem Beschreibungsdaten für das mindestens eine Sperr- oder Gefahrengebiet in bestimmten Abständen aktuell abgerufen werden.

3. Verfahren nach Anspruch 1,
- bei dem vom Verkehrsmittel in bestimmten Abständen die aktuelle Position an das Leitsystem (40) gesendet wird, und, sobald erstmals eine innerhalb eines bestimmten zum Sperr- oder Gefahrengebiet gehörigen äußeren Kreises (63) liegende Position an das Leitsystem übermittelt wird, die Information über das mindestens eine Sperr- oder Gefahrengebiet vom Leitsystem (40) an das Verkehrsmittel zurück übermittelt wird, und
- bei dem weiter ständig die aktuelle Position des Verkehrsmittels ermittelt wird und sobald eine Position festgestellt wird, die in dem inneren Kreis (64) liegt, der Warnhinweis erzeugt wird.

4. Verfahren nach Anspruch 3,
- bei dem der mindestens eine Warnhinweis (22, 23, 24) Anweisungen für das Gegenmanöver enthält.

5. Verfahren nach einem der vorhergehenden Ansprüche,
- bei dem mindestens einer der Warnhinweise verstärkt wird, sofern kein entsprechendes Gegenmanöver eingeleitet wird.

6. Vorrichtung zur Verbesserung der Verkehrssicherheit von Verkehrsmitteln,
- bei der eine Navigationseinheit derart vorhanden ist, dass in bestimmten Abständen eine aktuelle Position (11) und eine aktuelle Richtung (12) bestimmbar sind,
- bei der eine Kommunikationseinheit (15) derart vorhanden ist, dass geografische Beschreibungsdaten für mindestens ein Sperr- oder Gefahrengebiet aus einer Leitzentrale (40) abrufbar sind, und
- bei der eine Einheit zur Kollisionsberechnung (20) derart vorhanden ist, dass aus der Position, der Richtung, den Beschreibungsdaten für das mindestens eine Sperr- oder Gefahrengebiet sowie einer Warnbedingung ein Warnhinweis (22, 23, 24) erzeugbar ist, sofern die Warnbedingung erfüllt ist, **dadurch gekennzeichnet, daß**
- der Radius eines zum Sperr- oder Gefahrengebiet gehörigen inneren Kreises (64) in Abhängigkeit der Geschwindigkeit des Verkehrsmittels derart bestimmbar ist, dass bei hoher Fahrgeschwindigkeit ein größerer Radius festgelegt wird als bei geringer Geschwindigkeit.

## Claims

1. Method for improving traffic safety of means of transport,
- in which at least one current position (11) and one current direction (12) are determined at specified intervals in the means of transport,
- in which geographical description data for at least one exclusion zone or one danger area is retrieved from a control center (40) via a communication unit (15), and
- in which at least from the position, the direction and the description data, a collision calculation or a calculation of the alert zone (20) for the at least one exclusion zone or one danger area as well as a warning condition takes place and at least one warning message (22, 23, 24) is issued, provided the warning condition has been fulfilled, with the warning condition being selected in such a way that intrusion into the at least one exclusion zone or one danger area can safely be prevented by means of an appropriate counter maneuver,
**characterized in that**
the radius of an inner circle (64) belonging to the exclusion zone or to the danger area is determined as a function of the speed of the means of transport, with a greater radius being determined for a faster driving speed, than for a slower speed.

2. Method according to claim 1,
- in which description data for the at least one exclusion zone or one danger area is currently retrieved at specified intervals.

3. Method according to claim 1,
- in which the means of transport sends the current position to the control system (40) at specified intervals and, as soon as a position lying within a specified outer circle (63) belonging to the exclusion zone or to the danger area is transmitted for the first time to the control system, the information is transmitted back about the at least one exclusion zone or one danger area from the control system (40) to the means of transport and
- in which the current position of the means of transport is still constantly determined and as soon as a position is determined which lies in the inner circle (64), a warning message is issued.

4. Method according to claim 3,
- in which at least one warning message (22, 23, 24) contains instructions for the counter maneuver.

5. Method according to one of the preceding claims,
- in which at least one of the warning messages becomes more intense if an appropriate counter maneuver is not initiated.

6. Device for improving traffic safety of means of transport,
- in which such a navigation unit is present such that a current position (11) and a current direction (12) can be determined at specified intervals,
- in which such a communication unit (15) is present such that geographical description data for at least one exclusion zone or one danger area can be retrieved from a control center (40), and
- in which a unit for collision calculation (20) is present such that a warning message (22, 23, 24) can be issued from the position, the direction and the description data for the at least one exclusion zone or one danger area as well as a warning condition, provided the warning condition has been fulfilled,
**characterized in that**
the radius of an inner circle (64) belonging to the exclusion zone or to the danger area can be determined as a function of the speed of the means of transport such that a greater radius is determined for a faster driving speed, than for a slower speed.

## Revendications

1. Procédé pour améliorer la sécurité routière dans les moyens de transport,
- dans lequel au moins une position (11) actuelle et une direction (12) actuelle sont déterminées dans le moyen de transport à des intervalles définis,
- dans lequel des données de description géographiques sont appelées pour au moins une zone d'interdiction ou une zone à risque au moyen d'une unité de communication (15) à partir d'un système de guidage (40), et
- dans lequel au moins à partir de la position, de la direction, des données de description pour la au moins une zone d'interdiction ou une zone à risque ainsi que d'une condition d'avertissement, un calcul de zone de collision ou de zone d'avertissement (20) est effectué et au moins une information d'avertissement (22, 23, 24) est générée, dans la mesure où la condition d'avertissement est satisfaite, la condition d'avertissement étant choisie de telle sorte qu'une pénétration dans la au moins une zone d'interdiction ou une zone à risque peut être évitée de façon sûre par une contre-manoeuvre correspondante, **caractérisé en ce que**
- le rayon d'un cercle (64) intérieur appartenant à la zone d'interdiction ou la zone à risque est déterminé en fonction de la vitesse du moyen de transport, un rayon plus grand étant finie à vitesse élevée que dans le cas d'une faible vitesse.

2. Procédé selon la revendication 1,
- dans lequel des données de description sont appelées actuellement pour la au moins une zone d'interdiction ou une zone à risque à certains intervalles.

3. Procédé selon la revendication 1,
- dans lequel le moyen de transport envoie à certains intervalles la position actuelle au système de guidage (40), et dès qu'une position située à l'intérieur d'un cercle (63) extérieur définie et appartenant à la zone d'interdiction ou à la zone à risque est transmise au système de guidage, l'information concernant la au moins une zone d'interdiction ou une zone à risque étant retransmise du système de guidage (40) au moyen de transport, et
- dans lequel la position actuelle du moyen de transport est déterminée en permanence et l'information d'avertissement est générée dès qu'on constate une position qui se situe dans le cercle (64) intérieur.

4. Procédé selon la revendication 3,
- dans lequel la au moins une information d'avertissement (22, 23, 24) contient des directives pour la contre-manoeuvre.

5. Procédé selon l'une quelconque des revendications précédentes,
- dans lequel au moins l'une des informations d'avertissement est amplifiée dès qu'aucune contre-manoeuvre correspondante n'est mise en oeuvre.

6. Dispositif destiné à améliorer la sécurité routière de moyens de transport,
- dans lequel une unité de navigation est présente de telle sorte qu'une position (11) actuelle et une direction (12) actuelle peuvent être déterminées à certains intervalles,
- dans lequel une unité de communication (15) est présente de telle sorte que des données de description géographiques peuvent être appelées pour au moins une zone d'interdiction ou une zone à risque à partir d'un centre de guidage (40), et
- sur lequel est présente une unité pour le calcul de collision (20) de telle sorte que, à partir de la position, de la direction, des données de description pour la au moins une zone d'interdiction ou une zone à risque ainsi que d'une condition d'avertissement, une information d'avertissement (22, 23, 24) peut être générée, dans la mesure où la condition d'avertissement est satisfaite, **caractérisé en ce que**
- le rayon d'un cercle (64) intérieur appartenant à la zone d'interdiction ou à la zone à risque peut être déterminé en fonction de la vitesse de telle sorte que, à vitesse élevée, un rayon plus grand est défini que dans le cas d'une faible vitesse.
